# EUROPÄISCHE PATENTSCHRIFT

(11) **EP 2 146 007 B1**
(45) Veröffentlichungstag und Bekanntmachung des Hinweises auf die Patenterteilung: **02.05.2012**
(21) Anmeldenummer: 09005590.6
(22) Anmeldetag: 21.04.2009
(51) Int. Cl.: E02D 3/074

(54) **Berieselungsvorrichtung für eine Bodenverdichtungsmaschine und Bodenverdichtungsmaschine mit einer derartigen Berieselungsvorrichtung**
Sprinkler for a vibratory plate and vibratory plate featuring such sprinkler
System d'irrigation pour une plaque vibrante et plaque vibrante avec un system d'irrigation

(30) Priorität: 17.07.2008 DE 102008033525
(43) Veröffentlichungstag der Anmeldung: 20.01.2010
(73) Patentinhaber: BOMAG GmbH, 56154 Boppard (DE)
(72) Erfinder: Nick, Heinz, 56281 Emmelshausen (DE); Weiler, Thomas, 55430 Oberwesel (DE); Hickmann, Kurt, 56288 Braunshorn (DE)
(74) Vertreter: Lang, Friedrich

(56) Entgegenhaltungen:
- EP-A- 1 043 449
- DE-A1-102006 059 774
- GB-A- 2 439 824
- US-A- 4 421 435

## Beschreibung

Die Erfindung bezieht sich auf eine Berieselungsvorrichtung für eine Bodenverdichtungsvorrichtung, wie beispielsweise einer Rüttelplatte, mit einem rahmenseitig angeordneten Flüssigkeitstank und einer als Flüssigkeitsverteiler ausgebildeten Matte, die sich über die Arbeitsbreite der Bodenverdichtungsmaschine erstreckt, und die über ein horizontal verlaufendes Verteilerrohr entlang ihrer Oberseite mit Flüssigkeit aus dem Flüssigkeitstank versorgt wird, Die Erfindung betrifft ferner eine Bodenverdichtungsmaschine mit einer derartigen Berieselungsvorrichtung.

Berieselungsvorrichtungen und Bodenverdichtungsmaschinen dieser Art sind aus US 4,421,435 und DE 29823203 U1 bekannt. Eine Berieselung während des Verdichtungsvorgangs ist bei diesen Maschinen notwendig, um das Anhaften von zu verdichtendem Material, wie z.B. Asphalt, an der Bodenplatte bzw. der Bandage zu verhindern. Als Berieselungsflüssigkeit wird meist Wasser eingesetzt, es ist jedoch auch die Verwendung anderer Flüssigkeiten und diverser Additive zu wässerigen Lösungen bekannt.

Bei der Rüttelplatte nach US 4,421,435 ist auf die Vorderkante der Bodenplatte eine Kombination einer Gummimatte mit Schaummatten großflächig aufgeschraubt. Die Gummimatte ist mit Einschnitten versehen, welche Flüssigkeit direkt auf die Bodenplatte leiten sollen. Über die Schaummatten wird die Flüssigkeit von einem horizontalen gelochten Verteilerrohr auf die gelochte Oberfläche der Gummimatte verteilt. Vom Flüssigkeitstank zum Verteilerrohr ist eine Zuleitung erforderlich.

Gemäß DE 29823203 U1 ist unmittelbar auf dem Scheitel der Bandage einer Vibrationswalze ein Schaumstoffstreifen als Flüssigkeitsverteiler aufgelegt. Am Flüssigkeitstank is ein gelochtes horizontales Verteilerrohr vorgesehen, aus welchem Flüssigkeit auf den Schaumstoffstreifen tropft.

Als nachteilig kann bei diesen Berieselungsvorrichtungen angesehen werden, dass sich die Schaummatten im Baustellenbetrieb zusetzen und der Wasserdurchlauf unterbrochen wird.

Es ist die Aufgabe der Erfindung, eine konstruktiv einfache Berieselungsvorrichtung anzugeben, welche robust und zuverlässig im täglichen Einsatz ist.

Diese Aufgabe wird dadurch gelöst, dass die Matte als Hohlkammermatte ausgebildet und am Flüssigkeitstank freihängend angeordnet ist, dass sie dreischichtig aufgebaut ist und eine innere Struktur von im wesentlichen vertikal verlaufenden Flüssigkeitskanälen aufweist, dass die Flüssigkeitskanäle in der mittleren Schicht zwischen zwei Deckschichten der Hohlkammermatte ausgebildet sind, dass die Flüssigkeitskanäle am oberen Rand der Hohlkammermatte Eintrittsöffnungen und am unteren Rand Austrittsöffnungen aufweisen, wobei die lichte Höhe der Flüssigkeitskanäle, welche durch den Abstand der Deckschichten festgelegt ist, so bemessen ist, dass eindringende Flüssigkeit aufgrund der Oberflächenspannung der Flüssigkeit an einem ungebremsten Durchfließen in der Weise gehindert wird, dass sie nur tröpfchenweise austritt. Bevorzugte Ausführungsformen der Erfindung sind in den abhängigen Patentansprüchen beschrieben.

Die Erfindung hat den Vorteil, dass die Flüssigkeit in gleichmäßiger Verteilung und Dosis sowohl auf den Bodenbereich unmittelbar vor der Verdichtungsmaschine als auch auf die mit dem Boden in Verbindung stehenden Teile der Maschine aufgebracht wird. Da sie den an sich offenen Bereich zwischen dem Maschinenrahmen und dem in Vibration versetzen Teil der Verdichtungsmaschine, wie der Bodenplatte oder der Bandage, in Fahrtrichtung nach vorne überbrückt und abdeckt, wird das Eindringen von Schmutz und Staub verhindert, was die Maschinenpflege erleichtert.

Die Tröpfchenbildung wird noch weiter durch den Umstand begünstigt, dass die Berieselungsmatte im Betrieb der Verdichtungsmaschine in Vibration versetzt wird, da Vibrationen vom Erreger unvermeidbar auch über den Maschinenrahmen auf den Tank und die Hohlkammermatte übertragen werden. Insbesondere, wenn das freie Ende der Hohlkammermatte schwingt, wird der Austritt von Tropfen erhöht und in unterschiedliche Richtungen beschleunigt, so dass eine gleichmäßige Verteilung erreicht wird.

In einer bevorzugten Ausführungsform weist die Berieselungsmatte bei den Eintrittsöffnungen für die Flüssigkeit Querschnitte auf, die schmäler sind, als die der Austrittsöffnungen. Diese Aufweitung in der Breite hat den Vorteil, dass ein Selbstreinigungseffekt entsteht, wenn Verunreinigungen, wie kleine Bodenteile, durch von unten in den Flüssigkeitskanal eindringen. Da sich die Austrittsöffnungen in Bodennähe befinden, liegen sie im Bereich von aufgewirbelten, losen Teilchen, die sich aber in den aufgeweiteten Bereichen nicht festsetzen können, sondern ausgespült werden.

In einer bevorzugten Ausführungsform verlaufen die Flüssigkeitskanäle im Wesentlichen parallel zueinander. Vorzugsweise weisen die Flüssigkeitskanäle eine zumindest dreimal größere Breite als Höhe auf, wobei die Höhe senkrecht zu der Berieselungsmatte definiert ist. Durch die so relativ breiten Kanäle kann ein relativ großer Fließquerschnitt bei gleichzeitig relativ geringer Dicke der Berieselungsmatte realisiert werden.

Vorzugsweise ist die Berieselungsmatte aus einem hochabriebfesten Kunststoff gefertigt, wie insbesondere einem thermoplastischen Kunststoff wie TPU, POM oder PUR. Beim Einsatz ist es möglich, dass die Berieselungsmatte ständig mit einem Frontbereich der Bodenplatte in vibrierenden Kontakt steht. Um hier dem übermäßigen Verschleiß vorzubeugen ist eine ausreichende Festigkeit notwendig. Ferner weisen diese Kunststoffe eine gute dynamische Belastbarkeit mit hohem Weiterreißwiderstand, so dass sie durch die Vibrationen der Vorrichtung selbst nicht geschädigt werden. Alternativ sind auch Hartgummiwerkstoffe einsetzbar. Die Herstellung der Hohlkammermatte erfolgt auf einfache Weise mittels Guss. Da die Gussform im Bereich der aufgeweiteten Flüssigkeitskanäle konisch zuläuft, kann das fertige Produkt leicht aus der Gussform entnommen werden.

Erfindungsgemäß wird ferner eine Bodenverdichtungsmaschine zur Bodenverdichtung bereitgestellt, welche einen Erreger zum Erzeugen von Vibrationen, eine Bodenplatte, die durch den Erreger in Vibrationen versetzbar ist und die Berieselungsvorrichtung aufweist. In einer vorteilhaften Ausführungsform ist die Berieselungsmatte der Berieselungsvorrichtung so an der Bodenverdichtungsmaschine angeordnet, dass sie im Ruhezustand, also bei nicht eingeschaltetem Rüttelmotor an der Vorderseite Bodenplatte und überlappend mit dieser anliegt. Auf diese Weise werden im Betreib die Schwingungen unmittelbar auf die Berieselungsmatte übertragen.

Nachfolgend wird die Erfindung anhand eines in den Zeichnungen dargestellten Ausführungsbeispieles weiter erläutert. Es zeigen schematisch:
- Fig. 1: eine Seitenansicht einer Bodenverdichtungsmaschine
- Fig. 2: eine Vorderansicht eines Flüssigkeitstankes mit einer Berieselungsmatte
- Fig. 3: einen Horizontalschnitt A-A durch die Berieselungsmatte gemäß Fig. 2, und
- Fig. 4: einen Vertikalschnitt durch die Verbindungsstelle von Flüssigkeitstank und Beriese- lungsmatte.

Fig. 1 zeigt eine als Rüttelplatte ausgebildete Bodenverdichtungsmaschine 1, wobei nicht alle Teile wiedergegeben sind, um die Darstellung übersichtlich zu halten. Auf einer Bodenplatte 2 ist ein Erregeraggregat 3 angeordnet. Im Betrieb wird die Bodenverdichtungsmaschine 1 über einen zu verdichtenden Boden 4 bewegt wird und dabei wird die Bodeplatte 2 über das Erregeraggregat 3 in Schwingungen versetzt, so dass die Bodenschicht 11 verdichtet wird. Die Bodenplatte ist über Dämpfungsmittel mit einem Rahmen verbunden, auf dem sich Bedienelemente u.ä. ( nicht dargestellt) sowie eine Berieselungsvorrichtung 7 befinden.

Berieselungsvorrichtung 2 umfasst einen Flüssigkeitstank 8 zum Berieseln des vor der Berieselungsvorrichtung liegenden Bodens und einer bugartig aufgebogenen Vorderseite 9 der Bodenplatte 2. Üblicherweise wird Wasser eingesetzt, welches mit speziellen Additiven versetzt sein kann. Zur Berieselungsvorrichtung 2 gehören ferner eine Hohlkammermatte 10, welche hängend an der Unterseite des Flüssigkeitstanks befestigt ist. Die Hohlkammermatte 10 überbrückt den Bereich der Bodenverdichtungsmaschine zwischen Flüssigkeitstank 8 und der Vorderseite 9 der Bodenplatte 2, wobei das freie Ende der Hohlkammermatte mit der Vorderseite 9 vertikal überlappt. Der Flüssigkeitstank 8 und die Hohlkammermatte 10 sind in einem Vertikalschnitt dargestellt.

Die Berieselungsvorrichtung 2 hat die Aufgabe, die Flüssigkeit in einstellbaren Mengen möglichst gleichmäßig über die Hohlkammermatte 10 auf den zu verdichtenden Boden 4 und die Bodenblatte 12 aufzubringen. Durch die Flüssigkeit wird verhindert, dass an der Bodenplatte 2 ein Bodenbelag anhaftet, beispielsweise Asphalt. Bei staubhaltigen Böden wirkt die Flüssigkeit einer Staubentwicklung entgegen.

Die Hohlkammermatte ist dreilagig aufgebaut mit zwei Deckschichten und einer dazwischen liegenden Mittelschicht 12 (Fig. 3, 4), die aus vertikalen, parallel verlaufenden, geradlinigen Stegen 13 und dazwischen verlaufenden entsprechend ebenfalls parallel und vertikal verlaufenden Flüssigkeitskanälen 14 besteht. Die Flüssigkeitskanäle 14 sind an der oberen Stirnseite der Hohlkammermatte 10 mit Eintrittsöffnungen 15 und an der unteren Stirnseite mit Austrittsöffnungen 16 versehen.

Am Tankboden ist außen ein horizontal verlaufendes Verteilerrohr 17 angeordnet, in welches über ein Auslassventil 18 Flüssigkeit aus dem Flüssigkeitstank 8 Flüssigkeit eingeleitet wird. Über Lochungen 19 (Fig. 2) wird die Flüssigkeit entlang der gesamten Breite der Hohlkammermatte den Eintrittsöffnungen 15 zugeführt. Die Breite der Hohlkammermatte 10 entspricht an ihrem freien Ende der Arbeitsbreite der Bodenverdichtungsmaschine.

Wie aus Fig. 2 weiter ersichtlich ist, verteilt sich die Flüssigkeit über das Verteilerrohr 17 gleichmäßig über die gesamte Breite der Hohlkammermatte 10 und gelangt über Bohrungen 21 in einen Trichterkanal 19, der sich ebenfalls über die gesamte Breite der Hohlkammermatte 10 entlang ihres oberen Randes als weiterer horizontaler Verteiler erstreckt. Entlang des Trichterkanals 19 liegen die Eintrittsöffnungen 15 der Flüssigkeitskanäle.

Die Flüssigkeitskanäle sind bezüglich ihrer Breite von oben nach unten aufgeweitet, so dass eventuell eingedrungene Teilchen leicht ausgespült werden können. Dazwischen liegen die Trennstege 13, welche auch die Höhe der Trichterkanäle bestimmt. Im Bereich des Trichterkanals 19 befinden sich keine Stege. Der Trichterkanal 19 wird gemäß Fig. 4 dadurch gebildet, dass die beiden Deckschichten entlang des oberen Randes der Hohlkammermatte aufgeweitet sind. Die aufgeweiteten Ränder 20a und 20b liegen dicht am Boden des Flüssigkeitstanks 8 an, so dass der Trichterkanal 19 und damit die Eintrittsöffnungen 15 gegen Verschmutzung geschützt sind. Am unten zulaufenden Ende des Trichterkanals befinden sich, wie in Fig. 2 und 4 dargestellt, die Eintrittsöffnungen 15, durch welche die Flüssigkeit in die Flüssigkeitskanäle 14 der Berieselungsmatte 10 gelangt. Die Flüssigkeit fließt durch die Flüssigkeitskanäle 14 zu den Austrittsöffnungen 16, wo sie auf den Boden 4 tröpfeln oder rieselt.

Wie aus Fig. 3 weiter ersichtlich ist, ist die Hohlkammermatte 10 eine ebene Matte, welche sandwichartig aufgebaut ist. Zwischen den durchgehend ununterbrochenen Deckschichten 11, welche an den eingangsöffnungsseitigen Enden der Hohlkammermatte 10 in die aufgeweiteten Ränder 20a und 20b übergehen, ist der mittlere Bereich mit den Flüssigkeitskanälen 14 und den Stegen 13 angeordnet. Ihre Dicke ist so angepasst, dass sie sowohl ausreichende Festigkeit aufweist als auch die Flüssigkeitskanäle 14 aufnehmen kann, und liegt zwischen 8 mm und 30 mm.

Gemäß Fig. 3 weisen sämtliche Flüssigkeitskanäle 14 durchgehend die gleiche Höhe auf. Die Der kleinste Querschnitt der Kanäle, also im Bereich der Eintrittsöffnungen 24 beträgt 30 bis 50 mm², wobei ein Querschnitt von 36 bis 46 mm² besonders vorteilhaft ist.

Die Hohlkammermatte 10 ist gemäß Fig. 4 an Befestigungsbereichen des einen Mattenrandes 20a mit dem Flüssigkeitstank 8 befestigt, beispielsweise durch Verschraubung 22. Die Hohlkammermatte 10 ist aus einem hochabriebfesten Kunststoff wie TPU, PUR oder POM gefertigt, wobei die Steifigkeit bei 90 Shore A +/- 10 Shore A liegt. Auch Steifigkeiten von 40 Shore A bis 200 Shore A sind besonders geeignet. Beim Arbeiten der Bodenverdichtungsmaschine 1 werden die Schwingungen auf die Berieselungsvorrichtung 2 übertragen. Aufgrund der Elastizität der Hohlkammermatte 10 und Ihrer Aufhängung am Rand 20a gerät die gesamte Hohlkammermatte 10 in horizontale Vibrationen, wobei insbesondere ihr unteres Ende horizontal ausschlägt. Sofern zeitgleich durch die Austrittsöffnungen 16 Flüssigkeit austritt, wird diese durch diese Vibrationen gleichmäßig versprenkelt. Hierdurch wird zum einen die zu verdichtende Bodenschicht 11, als auch eine bugförmig hochstehende vordere Fläche der Bodenblatte 12 gleichmäßig befeuchtet. Von dort kann die Feuchtigkeit zur Kontaktfläche der Bodenplatte 12 zum Boden 11 fließen.

Es hat sich gezeigt, dass ein Abstand von 20 bis 50 mm vom unteren Ende der Berieselungsmatte 20, also der Lage der Austrittsöffnungen 26 zu der zu verdichtenden Fläche (lotrecht gemessen) vorteilhaft ist, um eine optimale Flüssigkeitsverteilung zu erhalten. Insbesondere kann dieser Abstand ca. 30 mm betragen.

Der Effekt der Vibration der Hohlkammermatte 10 kann dadurch erhöht werden, dass die Hohlkammermatte 10 konstruktiv direkt an der Bodenblatte 12 anliegt (nicht dargestellt), so dass die Vibrationen direkt auf die Hohlkammermatte 10 übertragen werden und entsprechend stärker sind.

Der Flüssigkeitstank 8 und die Hohlkammermatte 10 bilden als Berieselungsvorrichtung eine Montageeinheit, d.h. sie werden als eine Einheit an der Bodenverdichtungsmaschine 1 montiert oder demontiert, beispielsweise beim Befüllen des Flüssigkeitstanks. Zur einfachen Entfernbarkeit der Berieselungsvorrichtung 2 von der Bodenverdichtungsmaschine 1 wird auf jeder Seite des Rahmens 10 der Bodenverdichtungsmaschine 1 Zapfen 40, 42 vorgesehen, die mit gabelförmigen Aufnahmen am Flüssigkeitstank 38 zusammenwirken. Die Berieselungsvorrichtung 2 kann damit auf einfache Weise ausgehängt und vom Rahmen 10 entfernt und wieder eingehängt werden.

## Patentansprüche

1. Berieselungsvorrichtung für eine Bodenverdichtungsmaschine, beispielsweise einer Rüttelplatte, mit einem rahmenseitig angeordneten Flüssigkeitstank und einer als Flüssigkeitsverteiler ausgebildeten Matte, die sich über die Arbeitsbreite der Bodenverdichtungsmaschine erstreckt, und die über ein horizontal verlaufendes Verteilerrohr entlang ihrer Oberseite mit Flüssigkeit aus dem Flüssigkeitstank versorgt wird,
**dadurch gekennzeichnet, dass** die Matte als Hohlkammermatte (10) ausgebildet und am Flüssigkeitstank (8) freihängend angeordnet ist,
dass die Hohlkammermatte (10) dreischichtig aufgebaut ist und eine innere Struktur von im wesentlichen vertikal verlaufenden Flüssigkeitskanälen (14) aufweist,
dass die Flüssigkeitskanäle (14) in der mittleren Schicht zwischen zwei Deckschichten (11) der Hohlkammermatte (10) ausgebildet sind,
dass die Flüssigkeitskanäle (14) am oberen Rand der Hohlkammermatte (10) Eintrittsöffnungen (15) und am unteren Rand Austrittsöffnungen (16) aufweisen,
wobei die lichte Höhe der Flüssigkeitskanäle (14), welche durch den Abstand der Deckschichten (11) festgelegt ist, so bemessen ist, dass eindringende Flüssigkeit aufgrund der Oberflächenspannung der Flüssigkeit an einem ungebremsten Durchfließen in der Weise gehindert wird, dass sie nur tröpfchenweise austritt.

2. Berieselungsvorrichtung nach Anspruch 1,
**dadurch gekennzeichnet,**
**dass** die mittlere Schicht (12) der Hohlkammermatte (10) aus Trennstegen (13) zwischen den Flüssigkeitskanälen (14) besteht.

3. Berieselungsvorrichtung nach Anspruch 1 oder 2,
**dadurch gekennzeichnet,**
**dass** die Flüssigkeitskanäle (14) im Wesentlichen geradlinig und parallel zueinander verlaufen

4. Berieselungsvorrichtung nach Anspruch 1 oder 2,
**dadurch gekennzeichnet,**
**dass** die Flüssigkeitskanäle (14) zumindest im Bereich der Seitenränder strahlenförmig ausgerichtet sind.

5. Berieselungsvorrichtung nach einem der vorhergehenden Ansprüche,
**dadurch gekennzeichnet,**
**dass** die Flüssigkeitskanäle (14) eine zumindest dreimal größere Breite als Höhe aufweisen, wobei die Höhe senkrecht zu der Hohlkammermatte (10) definiert ist.

6. Berieselungsvorrichtung nach einem der vorhergehenden Ansprüche,
**dadurch gekennzeichnet,**
**dass** die Hohlkammermatte (10) aus einem hochabriebfesten Kunststoff, wie insbesondere TPU, PUR oder POM, geformt ist.

7. Berieselungsvorrichtung nach einem der vorhergehenden Ansprüche,
**dadurch gekennzeichnet,**
**dass** der Flüssigkeitstank (8) und die Hohlkammermatte (10) als eine Montageeinheit miteinander verbunden sind.

8. Berieselungsvorrichtung nach einem der vorhergehenden Ansprüche,
**dadurch gekennzeichnet,**
**dass** die Steifigkeit der Hohlkammermatte (10) etwa 90 Shore A beträgt.

9. Berieselungsvorrichtung nach einem der vorhergehenden Ansprüche,
**dadurch gekennzeichnet,**
**dass** der kleinste Kanalquerschnitt eine Fläche von ca. 30 bis 50 mm², bevorzugt 36 bis 46 mm², aufweist.

10. Berieselungsvorrichtung nach einem der vorhergehenden Ansprüche,
**dadurch gekennzeichnet,**
**dass** sich die Kanalquerschnitte bezüglich ihrer Breite zu den Austrittsöffnungen hin erweitern.

11. Berieselungsvorrichtung nach einem der vorhergehenden Ansprüche,
**dadurch gekennzeichnet,**
**dass** die beiden Deckschichten (11) an dem Verteilerrohr (17) unter einem vorgegebenen Winkel aufgespreizt sind, und dass die freien Enden der beiden Deckschichten (11) den Raum entlang der Austrittsöffnungen (36) des Verteilerrohrs (17) seitlich abdecken.

12. Berieselungsvorrichtung nach Anspruch 11,
**dadurch gekennzeichnet,**
**dass** das Verteilerrohr (17) unmittelbar am Boden des Flüssigkeitstanks (8) angeordnet ist, und dass zumindest eines der freien Enden (20a) dichtend am Flüssigkeitstank (8) anliegt.

13. Berieselungsvorrichtung nach einem der vorhergehenden Ansprüche 10 bis 12,
**dadurch gekennzeichnet,**
**dass** die freien Enden der Deckschichten (11) unterschiedlich lang sind.

14. Bodenverdichtungsmaschine zur Bodenverdichtung umfassend einen Erreger (3) zum Erzeugen von Vibrationen, eine Bodenplatte (2), die durch den Erreger (3) in Vibrationen versetzbar ist, und eine Berieselungsvorrichtung (7) gemäß einem der vorangehenden Ansprüche.

15. Bodenverdichtungsmaschine gemäß Anspruch 14, wobei das freie Ende der Hohlkörpermatte (10) in Fahrtrichtung vor der Vorderseite der Bodenblatte (2) sich befindet und die Vorderseite (9) der Bodenplatte (2) in vertikaler Richtung teilweise überlappt.

## Claims

1. A sprinkler apparatus for a soil compaction machine such as a vibratory plate, comprising a fluid tank arranged on the frame side and a mat which is arranged as a fluid distributor, extends over the working width of the soil compaction machine and is supplied via a horizontally extending distribution tube along its upper side with a fluid from the fluid tank,
**characterized in that**
the mat is arranged as a cavity mat (10) and is arranged to be suspended freely on the fluid tank (8),
the cavity mat (10) is arranged in three layers and has an inner structure of fluid ducts (14) which extend in a substantially vertical way,
the fluid ducts (14) are arranged in the middle layer between two cover layers (11) of the cavity mat (10),
the fluid ducts (14) comprise inlet openings (15) at the upper end of the cavity mat (10) and outlet openings (16) at the bottom edge,
with the clearance of the fluid ducts (14) which is determined by the distance of the cover layers (11) being dimensioned in such a way that penetrating fluid is prevented from uninterrupted flow as a result of the surface tension, such that it will exit only drop by drop.

2. A sprinkler apparatus according to claim 1,
**characterized in that**
the middle layer (12) of the cavity mat (10) consists of separating webs (13) between the fluid ducts (14).

3. A sprinkler apparatus according to claim 1 or 2,
**characterized in that**
the fluid ducts (14) extend substantially in a straight line and parallel with respect to each other.

4. A sprinkler apparatus according to claim 1 or 2,
**characterized in that**
the fluid ducts (14) are aligned radially at least in the region of the lateral edges.

5. A sprinkler apparatus according to one of the preceding claims,
**characterized in that**
the fluid ducts (14) have a width which is at least three times as large as the height, with the height being defined perpendicularly to the cavity mat (10).

6. A sprinkler apparatus according to one of the preceding claims,
**characterized in that**
the cavity mat (10) is made of an ultra-wear plastic material such as especially TPU, PUR or POM.

7. A sprinkler apparatus according to one of the preceding claims,
**characterized in that**
the fluid tank (8) and the cavity mat (10) are connected with each other as a mounting unit.

8. A sprinkler apparatus according to one of the preceding claims,
**characterized in that**
the stiffness of the cavity mat (10) is approximately 90 Shore A.

9. A sprinkler apparatus according to one of the preceding claims,
**characterized in that**
the smallest duct diameter has a surface area of approximately 30 to 50 mm², preferably 36 to 46 mm².

10. A sprinkler apparatus according to one of the preceding claims,
**characterized in that**
the duct cross sections expand with respect to their width towards the outlet openings.

11. A sprinkler apparatus according to one of the preceding claims,
**characterized in that**
the two cover layers (11) are bent apart at the distribution tube (17) under a predetermined angle and the free ends of the two cover layers (11) laterally cover the space along the outlet openings (36) of the distribution tube (17).

12. A sprinkler apparatus according to claim 11,
**characterized in that**
the distribution tube (17) is arranged directly on the floor of fluid tank (8) and that at least one of the free ends (20a) rests in a sealing manner on the fluid tank (8).

13. A sprinkler apparatus according to one of the preceding claims 10 to 12,
**characterized in that**
the free ends of the cover layers (11) are differently long.

14. A soil compaction machine for soil compaction, comprising an exciter (3) for generating vibrations, a base plate (2) which can be made to vibrate by the exciter (3) and a sprinkler apparatus (7) according to one of the preceding claims.

15. A soil compaction machine according to claim 14, with the free end of the cavity mat (10) being disposed before the front side of the base plate (2) in the direction of travel and partly overlapping the front side (9) of the base plate (2) in the vertical direction.

## Revendications

1. Dispositif d'arrosage pour une dameuse, par exemple une plaque vibrante, avec un réservoir de liquide disposé du côté du châssis et un tapis conçu comme un distributeur de liquide, qui s'étend sur la largeur de travail de la dameuse et qui est alimenté en liquide provenant du réservoir de liquide par un tuyau de distribution horizontal le long de sa face supérieure, **caractérisé en ce que** le tapis est conçu comme un tapis à compartiments creux (10) et disposé en pendant librement sur le réservoir de liquide (8),
**en ce que** le tapis à compartiments creux (10) est construit en trois couches et présente une structure interne de canaux de liquide (14) sensiblement verticaux,
**en ce que** les canaux de liquide (14) sont formés dans la couche intermédiaire entre deux couches de couverture (11) du tapis à compartiments creux (10),
**en ce que** les canaux de liquide (14) présentent sur le bord supérieur du tapis à compartiments creux (10) des ouvertures d'entrée (15) et sur le bord inférieur des ouvertures de sortie (16),
la hauteur libre des canaux de liquide (14), qui est fixée par l'écartement des couches de couverture (11), étant dimensionnée de telle façon que le liquide entrant ne peut pas circuler sans frein en raison de sa tension superficielle, de telle manière qu'il ne sort que sous forme de gouttelettes.

2. Dispositif d'arrosage selon la revendication 1, **caractérisé en ce que** la couche intermédiaire (12) du tapis à compartiments creux (10) se compose de barrettes de séparation (13) entre les canaux de liquide (14).

3. Dispositif d'arrosage selon la revendication 1 ou 2, **caractérisé en ce que** les canaux de liquide (14) sont sensiblement rectilignes et parallèles les uns aux autres.

4. Dispositif d'arrosage selon la revendication 1 ou 2, **caractérisé en ce que** les canaux de liquide (14) sont orientés de façon rayonnante au moins au niveau des bords latéraux.

5. Dispositif d'arrosage selon l'une des revendications précédentes, **caractérisé en ce que** les canaux de liquide (14) ont une largeur au moins trois fois plus grande que leur hauteur, laquelle hauteur est définie perpendiculairement au tapis à compartiments creux (10).

6. Dispositif d'arrosage selon l'une des revendications précédentes, **caractérisé en ce que** le tapis à compartiments creux (10) est formé à partir d'une matière plastique très résistante à l'abrasion, en particulier du TPU, du PUR ou du POM.

7. Dispositif d'arrosage selon l'une des revendications précédentes, **caractérisé en ce que** le réservoir de liquide (8) et le tapis à compartiments creux (10) sont reliés l'un à l'autre pour former une unité de montage.

8. Dispositif d'arrosage selon l'une des revendications précédentes, **caractérisé en ce que** la rigidité du tapis à compartiments creux (10) est d'environ 90 Shore A.

9. Dispositif d'arrosage selon l'une des revendications précédentes, **caractérisé en ce que** la plus petite section de canal présente une aire d'environ 30 à 50 mm², de préférence de 36 à 46 mm².

10. Dispositif d'arrosage selon l'une des revendications précédentes, **caractérisé en ce que** les sections des canaux s'élargissent en direction des ouvertures de sortie.

11. Dispositif d'arrosage selon l'une des revendications précédentes, **caractérisé en ce que** les deux couches de couverture (11) sont déployées sur le tuyau distributeur (17) selon un angle prédéterminé, et **en ce que** les extrémités libres des deux couches de couverture (11) couvrent latéralement l'espace entre les ouvertures de sortie (36) du tuyau distributeur (17).

12. Dispositif d'arrosage selon la revendication 11, **caractérisé en ce que** le tuyau distributeur (17) est disposé directement sur le fond du réservoir de liquide (8) et **en ce qu'**au moins une des extrémités libres (20a) repose de façon étanche sur le réservoir de liquide (8).

13. Dispositif d'arrosage selon l'une des revendications 10 à 12, **caractérisé en ce que** les extrémités libres des couches de couverture (11) sont de longueur différente.

14. Dameuse pour le compactage de sols comprenant un excitateur (3) destiné à produire des vibrations, une plaque (2) que l'excitateur (3) fait vibrer et un dispositif d'arrosage (7) selon l'une des revendications précédentes.

15. Dameuse selon la revendication 14, dans laquelle l'extrémité libre du tapis à compartiments creux (10) se trouve devant la face avant de la plaque (2) dans le sens de l'avance et recouvre partiellement la face avant (9) de la plaque (2) dans le sens vertical.
